# EUROPÄISCHE PATENTSCHRIFT

(11) **EP 1 350 581 B1**
(45) Veröffentlichungstag und Bekanntmachung des Hinweises auf die Patenterteilung: **24.05.2006**
(21) Anmeldenummer: 03007613.7
(22) Anmeldetag: 02.04.2003
(51) Int. Cl.: B21F 3/02, B21F 35/00

(54) **Vorrichtung zum Formen von Draht insbesondere Federwinde - und Biegemaschine**
Device for the forming of wire, in particular a spring winding and bending machine
Dispositif pour le formage de fil, en particulier machine d'enroulement et de cintrage de ressorts

(30) Priorität: 05.04.2002 DE 10215047
(43) Veröffentlichungstag der Anmeldung: 08.10.2003
(73) Patentinhaber: OFFICINA MECCANICA DOMASO S.p.A., 22013 Domaso (Como) (IT)
(72) Erfinder: KUNZ, Gabriella, 22013 Domaso (Co) (IT)
(74) Vertreter: Popp, Eugen

(56) Entgegenhaltungen:
- US-A- 3 205 917
- US-A- 4 542 635
- US-A- 4 947 670
- US-A- 5 444 905
- US-A- 5 713 115

## Beschreibung

Die Erfindung betrifft eine Vorrichtung zum Formen von Draht, insbesondere Federwinde- und -Biegemaschine, mit einer Drahtführung, deren Einmündung eine Drahtvorschubeinrichtung vorgeordnet ist und deren eine sog. Drahtachse definierenden Ausmündung in die Drahtbewegungsbahn hineinbewegbare Drahtbearbeitungswerkzeuge, insbesondere Biege- und Schneidwerkzeuge zugeordnet sind, und mit einer eine Greifzange umfassenden Transfereinrichtung, mittels der ein geformter und vom übrigen Draht abgetrennter Drahtabschnitt aus dem Drahtformungsbereich herausführbar ist.

Derartige Vorrichtungen bzw. Maschinen sind allgemein bekannt. Das Drahtformen erfolgt durch Winden und/oder Biegen, insbesondere zum Herstellen von Torsionsfedern, Zugfedern, Zugfedern mit beidseitig angebogenen Stielösen und von Biegeteilen mit zum Beispiel gekrümmten Abschnitten mit beliebigen Krümmungsradien, wobei die Vorrichtung bzw. Maschine üblicherweise mit einer einlassseitig angeordneten kontinuierlich oder wahlweise intermittierend arbeitenden Drahtvorschubeinrichtung, mit einer Drahtführung und mehreren an der Auslassseite der Drahtführung angeordneten gesteuerten Werkzeugen versehen ist, die in wählbarer Reihenfolge quer und ggf. längs zu dem aus der Drahtführung austretenden Draht bewegbar sind. Der aus der Drahtführung austretende Draht definiert die sog. Drahtachse, in Relation zu der sämtliche Drahtbearbeitungswerkzeuge, nämlich Biege- und Schneidwerkzeuge eingestellt sind. Zum Stand der Technik wird nur beispielhaft verwiesen auf die Schenkelfederwinde- und -Biegemaschine gemäß der DE 39 15 784 C1 oder die Federherstellungsvorrichtung gemäß der DE 44 47 253 A1. In diesen Druckschriften ist sehr ausführlich die Verformung eines Drahtes zur Herstellung von Federn der verschiedensten Art dargestellt. Darüber hinaus ist es bekannt, dem Drahtverformungsbereich zusätzlich eine sog. Transfereinrichtung zuzuordnen, die eine Greifzange für den verformten und vom übrigen Draht abgetrennten Drahtabschnitt aufweist. Mittels dieser Transfereinrichtung wird der verformte Drahtabschnitt aus dem Drahtverformungsbereich herausgeführt, und vorzugsweise an eine weitere Bearbeitungsstation übergeben, in der dann das abgetrennte Drahtende in gewünschter Weise zu Ende verformt wird. Bei einer bekannten Drahtverformungsmaschine ist die Transfereinrichtung auf einem vor dem Drahtverformungsbereich angeordneten Tisch in Richtung parallel zur Drahtachse hin- und herverschiebbar gelagert. Diese Anordnung behindert den freien Zugang zum Drahtverformungsbereich. Die Handhabung und Kontrolle wird dadurch erheblich erschwert. Auch ist nachteilig, dass dadurch die Baulänge der Maschine um die Baulänge der Transfereinrichtung vergrößert wird. Dabei ist zu bedenken, dass zwischen der Auslassseite bzw. Ausmündung der Drahtführung und der Transfereinrichtung noch ein sog. Fallraum für abgetrennte Drahtformlinge vorgesehen sein muß, in dem zumeist eine Transportkiste zum Sammeln der bearbeiteten Drahtformlinge positioniert wird. Bei der beschriebenen Anordnung der Transfereinrichtung ist diese Kiste bzw. der erwähnte Fallraum nur von der Seite her zugänglich. Dieser Zugang wird jedoch in der Regel von seitlich angeordneten Werkzeugtischen behindert. Nach alledem stellt sich die Anordnung der erwähnten Transfereinrichtung vor dem Drahtverformungsbereich als äußerst nachteilig dar.

Die Dokumente DE-U-2 950 28 97 und US-A-4 947 670 beschreiben in ihrer Zusammenschau, als aufeinander im Sinne einer Ergänzung bezogene Dokumente, eine Vorrichtung zum Formung von Draht, insbesondere Federwinde- und -biegemaschine, nach dem Oberbegriff des Anspruchs 1.

Der vorliegenden Erfindung liegt dementsprechend die Aufgabe zugrunde, eine Vorrichtung der eingangs genannten Art zu schaffen, die sich durch eine geringere Baulänge und guten Zugang zum Drahtverformungsbereich auszeichnet.

Diese Aufgabe wird erfindungsgemäß durch die Merkmale des Anspruches 1 gelöst. Der Kern der vorliegenden Erfindung liegt also darin, dass die Transfereinrichtung oberhalb der Ausmündung der Drahtführung in Richtung parallel zur Drahtachse hin- und herverschiebbar gelagert ist, und zwar derart, dass die der Transfereinrichtung zugeordnete Greifzange den geformten Drahtabschnitt nach dessen Abtrennung vom übrigen Draht in einer Lage hält, in der die Längsachse des abgetrennten Drahtendes mit der Drahtachse fluchtet. Mit diesen Maßnahmen werden mehrere Vorteile gleichzeitig erreicht, und zwar wie folgt:
1. Der Drahtverformungsbereich ist von vorne her im wesentlichen ungehindert zugänglich, und zwar bis zum Boden, auf dem die Maschine abgestellt ist.
2. Dadurch, dass das abgetrennte Drahtende des Drahtformlings mit der Drahtachse fluchtet, können zur Bearbeitung dieses Drahtendes die bereits vorhandenen und auf die Drahtachse eingestellten Biegewerkzeuge verwendet werden. Zur Bearbeitung des abgetrennten Drahtendes ist es also nicht mehr unbedingt erforderlich, den Formling an eine zweite Bearbeitungsstation weiterzureichen.
3. Die Baulänge der Maschine in Richtung parallel zur Drahtachse kann im Vergleich zum Stand der Technik erheblich reduziert werden mit der Folge eines geringeren Aufstellplatzes für die Maschine.

Vorteilhafte Weiterbildungen und Details der erfindungsgemäßen Vorrichtung sind in den Unteransprüchen beschrieben, wobei von besonderer Bedeutung die Konstruktion nach Anspruch 7 ist, wonach dem aus der Ausmündung der Drahtführung herausbewegten Draht von vorne her eine Drahtbiegerolle zustellbar sein soll, die vertikal und/oder horizontal verschiebbar und um eine Achse parallel zur Drahtachse verschwenkbar gelagert ist. Die Drahtbiegerolle ist als Nutrolle ausgebildet, wobei der Querschnitt etwa halbkreisförmig ist. Der Durchmesser der Rollennut entspricht in etwa dem Durchmesser des zu verformenden Drahtes. Mittels einer solchen Drahtbiegerolle kann der Draht relativ einfach zu einer Schraubenfeder gebunden werden, wobei die Steigung der Windungen durch Verschwenken der Drahtbiegerolle um eine Achse parallel zur Drehachse eingestellt wird. Die Drahtbiegerolle hat den Vorteil, dass sie sich beim Biegen des auftreffenden Drahtes dreht mit der Folge, dass der Verschleiß der Drahtverformungsfläche reduziert wird. Der Draht trifft zur Verformung nicht stets auf dieselbe Stelle bzw. auf denselben Punkt des Drahtverformungswerkzeuges auf. Damit lassen sich erheblich mehr Federn mit ein und demselben Werkzeug, d.h. ohne Werkzeugwechsel herstellen als mit den herkömmlichen statischen Drahtverformungswerkzeugen, bei denen auch zur Änderung der Steigung ein Werkzeugwechsel erforderlich ist. Die erwähnte Verfahrbarkeit der Drahtbiegerolle in vertikaler und/oder horizontaler Richtung erlaubt in einfacher Weise die Einstellung des Federdurchmessers. Der Federdurchmesser hängt vom Auftreffpunkt des Drahtes auf dem Umfang der Drahtbiegerolle ab. Nach alledem handelt es sich bei der erwähnten Drahtbiegerolle und deren Lagerung um ein äußerst vorteilhaftes, nämlich universelles Drahtverformungswerkzeug. Dieses kann vorzugsweise am Haltearm der Transfereinrichtung angeordnet, und zwar insbesondere über eine an dieser gesondert befestigbaren Halte- und Lager einheit. Die Positionierung der Drahtbiegerolle kann manuell oder auch elektromotorisch erfolgen. In letztgenannten Fall ist der Drahtbiegerolle wenigstens ein Antrieb zugeordnet, nämlich ein Antrieb zum Verschwenken derselben um eine Achse parallel zur Drahtachse. Die Vertikal- und Horizontalverschiebung erfolgt durch entsprechende Bewegung des Haltearms der Transfereinrichtung. Gleiches gilt für die Verschiebung parallel zur Drahtachse. Auch diese erfolgt über eine entsprechende Positionierung der Transfereinrichtung bzw. des der Transfereinrichtung zugeordneten Kragbalkens gemäß Anspruch 3.

Da es sich bei der erwähnten Greifzange und den erwähnten Drahtverformungswerkzeugen sowie Schneidwerkzeugen um herkömmliche Baueinheiten handelt, erübrigt sich hier eine nähere Beschreibung derselben. Zur Greifzange sei lediglich erwähnt, dass diese zwei verschwenkbar gelagerte Greifbacken umfasst, deren einander zugewandte Innenseiten eine Rillung aufweisen, die der Außenkontur eines hergestellten Federabschnitts über die gesamte Länge desselben entspricht. Damit kann der Federabschnitt des Drahtformlings fest umgriffen werden, und zwar so, dass bei einer weiteren Verformung des abgetrennten Drahtendes der Federabschnitt starr gehalten ist.

Um bei Bedarf den Zugang zum Drahtverformungsbereich zusätzlich zu erleichtern, ist die Greifzange aus dem Drahtverformungsbereich herausschwenkbar. Vorzugsweise umfasst die Transfereinrichtung einen parallel zur Drahtachse verschiebbar gelagerten Kragbalken, an dessen freiem Ende ein Haltearm für die Greifzange verschwenkbar gelagert ist, derart, dass bei Bedarf diese samt Haltearm aus dem Drahtverformungsbereich herausschwenkbar ist. Das Herausschwenken des Haltearms kann elektromotorisch, hydraulisch oder auch manuell erfolgen. In letztgenanntem Fall lässt sich das Herausschwenken durch einen Federantrieb unterstützen.

Nachstehend wird ein Ausführungsbeispiel einer erfindungsgemäßen Vorrichtung anhand der beigefügten Zeichnungen näher erläutert. Es zeigen:
- Fig. 1: ein Ausführungsbeispiel einer erfindungsgemäßen Vorrichtung in schematischer Vorderansicht; und
- Fig. 2: die Vorrichtung gemäß Fig. 1 in schematischer Seitenansicht.

Da Maschinen der hier genannten Art im Grunde nach bekannt sind, beschränkt sich die Anmelderin auf eine äußerst schematische Darstellungsweise. Lediglich die erfindungsgemäß vorgesehene Transfereinrichtung ist etwas genauer dargestellt ebenso wie die erfindungsgemäße Anordnung und Lagerung einer Drahtbiegerolle.

Die in den Figuren 1 und 2 schematisch dargestellte Vorrichtung, nämlich Federwinde- und -Biegemaschine 10 weist ein Untergestell 16 und eine Maschineneinheit 17 auf, wobei letztere eine Drahtführung 11 umfaßt, deren Einmündung 13 eine Drahtvorschubeinrichtung 15 vorgeordnet ist und deren eine sog. Drahtachse 12 definierenden Ausmündung 14 in die Drahtbewegungsbahn 18 hineinbewegbare Drahtbearbeitungswerkzeuge 19, 20, 21 und 22, insbesondere Biege- und Schneidwerkzeuge zugeordnet sind. Die Drahtbearbeitungswerkzeuge sind in Figur 1 ebenso wie in Figur 2 mit Doppel-Strichpunkt-Pfeilen angedeutet, wobei die Doppelpfeile die radiale Bewegungsrichtung relativ zur Drahtachse 12 anzeigen.

Der Wirkbereich der erwähnten Bearbeitungswerkzeuge definiert einen Drahtformungsbereich 23 an der Auslassseite der Drahtführung 11.

Mit einer eine Greifzange umfassenden Transfereinrichtung 25 ist ein geformter und vom übrigen Draht abgetrennter Drahtabschnitt bzw. Drahtformling 26 aus dem Drahtformungsbereich 23 herausführbar.

Wie die Figuren 1 und 2 gut erkennen lassen, ist die Transfereinrichtung 25 oberhalb der Ausmündung 14 der Drahtführung 11 in Richtung parallel zur Drahtachse 12 hin- und herverschiebbar gelagert (Doppelpfeil 27), und zwar derart, dass die der Transfereinrichtung zugeordnete Greifzange 24 den geformten Drahtabschnitt bzw. Drahtformling 26 nach dessen Abtrennung vom übrigen Draht in einer Lage hält, in der die Längsachse des abgetrennten Drahtendes 28 mit der Drahtachse 12 fluchtet. Wie bereits eingangs erwähnt, kann damit das Drahtende 28 mittels den auf die Drahtachse 12 eingestellten Werkzeugen 19 bis 22 in gewünschter Weise weiterverformt werden, ohne dass der Drahtformling 26 zu einer weiteren Bearbeitungsstation gefördert werden muß. Die Greifzange 24 ist bei der dargestellten Ausführungsform um die Drahtachse 12 hin- und herverschwenkbar gelagert. Damit lässt sich das abgetrennte Drahtende 28 des Drahtformlings 26 in jede denkbare Radialstellung verbiegen. Die Verschwenkbarkeit des Greifwerkzeuges 24 um die Drahtachse 12 ist in den Figuren 1 und 2 mit dem Doppelpfeil 29 gekennzeichnet.

Des weiteren ist in Figur 2 die Verschwenkbarkeit der beiden Greifbacken der Greifzange 24 um zugeordnete Schwenkachsen mit den Doppelpfeilen 30 angedeutet.

Die Transfereinrichtung 25 umfaßt einen parallel zur Drahtachse 12 verschiebbar gelagerten (Doppelpfeil 27) Kragbalken 31, an dessen freiem, nämlich vorderem Ende ein Haltearm 32 für die Greifzange 24 verschwenkbar (Doppelpfeil 33) gelagert ist derart, dass bei Bedarf diese aus dem Drahtformungsbereich 23 herausschwenkbar ist.

Am Haltearm 25 können zwei Antriebe, insbesondere elektromotorische Antriebe angeordnet sein, von denen der eine zum Verschwenken des Haltearms 32 und der andere zur Betätigung der Greifzange 24 dient. Diese Antriebe sind in den Figuren 1 und 2 nicht dargestellt. Das Verschwenken des Haltearms 25 um eine sich parallel zur Drahtachse 12 erstreckende Schwenkachse 34 kann bei Bedarf auch manuell erfolgen.

Die Greifzange 24 oder alternativ der Haltearm 25 ist vorzugsweise an einem Kreuzschlitten befestigt derart, dass die Greifzange bei Bedarf vertikal (Doppelpfeil 35) und/oder horizontal (Doppelpfeil 36) verfahrbar ist. Damit ist der abgetrennte Federformling 26 zusätzlich im Drahtformungsbereich 23 manipulierbar bzw. den dort vorhandenen Drahtbearbeitungswerkzeugen beliebig zustellbar. Es ist auch denkbar, die Greifzange 24 am Haltearm 25 vertikal verschiebbar zu lagern, während der Haltearm 25 mit dem Kragbalken 31 über eine Horizontalführung verbunden ist bzw. umgekehrt. Die Horizontal- und/oder Vertikal-Verfahrbarkeit der Greifzange unmittelbar oder mittelbar ist optional. Notwendig ist auf jeden Fall die horizontale Verfahrbarkeit der Transfereinrichtung 25 parallel zur Drahtachse 12 sowie die Verschwenkbarkeit der Greifzange 24 um die Drahtachse 12.

Wie bereits ebenfalls eingangs erwähnt, kann dem aus der Ausmündung 14 der Drahtführung 11 herausbewegten Draht 37 von vorne her eine Drahtbiegerolle 38 zustellbar sein, wobei diese im vorliegenden Fall am Haltearm 32 befestigt ist, und zwar über eine Halte- und Lagereinheit 39. Dementsprechend ist die Drahtbiegerolle 38, bei der es sich um eine sog. Nutrolle, d.h. Rolle mit Umfangsnut handelt, mit dem Haltearm 32 sowohl vertikal als auch horizontal bewegbar. Zusätzlich soll die Drahtbiegerolle 38 noch um eine Achse 40 parallel zur Drahtachse 12 verschwenkbar sein (siehe Doppelpfeil 41 in Figur 1 und 2).

Damit ist die Neigung der Drahtbiegerolle 38 relativ zu einer Vertikalebene durch die Drahtachse 12 hindurch einstellbar. Diese Einstellung bestimmt die Steigung eines Mittels der Drahtbiegerolle 38 hergestellten Schraubenfederabschnitts. Vorzugsweise ist die Drahtbiegerolle 38 dem aus der Drahtführung austretenden Draht 37 so zustellbar, dass die Schwenkachse 40 der Drahtbiegerolle 38 mit der Drahtachse 12 fluchtet.

Die Drahtbiegerolle 38 zusammen mit der zugeordneten Halte- und Lagereinheit 39 kann auch als gesondertes Bauteil vorgesehen sein. Eine Verbindung mit der beschriebenen Transfereinrichtung 25 ist also nicht notwendige Voraussetzung. Diese bietet sich nur im vorliegenden Fall in der beschriebenen und dargestellten Weise an.

Bei unabhängiger Anordnung der Drahtbiegerolle 38 umfaßt die Halte- und Lagereinheit 39 gesonderte Maßnahmen zur Horizontal- und Vertikalverschiebung der Halterolle 38, um diese in eine gewünschte Position relativ zum austretenden Draht 37 bringen zu können.

Der Kragbalken 31 ist zum Beispiel mittels eines hydraulischen oder elektromotorischen Antriebs in Richtung parallel zur Drahtachse 12 hin- und herbewegbar. Die Vertikal- und Horizontalverschiebung des Haltearmes 25 in Richtung der Doppelpfeile 35, 36 kann ebenfalls mittels hydraulischer oder elektromotorischer Antriebe erfolgen. Diese befinden sich dann vorzugsweise am Haltearm 25.

Wie Figur 2 sehr gut erkennen lässt, besitzt die Transfereinrichtung 25 eine L-förmige Grundform, wobei der lange Schenkel durch den Tragarm 31 und der kurze Schenkel durch den Haltearm 32 definiert sind. An der der Drahtausmündung 14 zugekehrten Seite des Haltearms 25 befindet sich die Greifzange 24. Der Haltearm 25 läßt sich um die Achse 34 nach oben vollständig aus dem Drahtformungsbereich 23 herausschwenken.

### Bezugszeichenliste

- 10: Federwindemaschine
- 11: Drahtführung
- 12: Drahtachse
- 13: Einmündung
- 14: Ausmündung
- 15: Drahtvorschubeinrichtung
- 16: Untergestell
- 17: Maschineneinheit
- 18: Drahtbewegungsbahn
- 19: Drahtbearbeitungswerkzeug I
- 20: Drahtbearbeitungswerkzeug II
- 21: Drahtbearbeitungswerkzeug III
- 22: Drahtbearbeitungswerkzeug IV, zum Beispiel Drahtschneidwerkzeug
- 23: Drahtformungsbereich
- 24: Greifzange
- 25: Transfereinheit
- 26: Geformter Drahtabschnitt bzw. Drahtformling
- 27: Doppelpfeil
- 28: Abgetrenntes Drahtende
- 29: Doppelpfeil
- 30: Doppelpfeil
- 31: Kragbalken
- 32: Haltearm
- 33: Doppelpfeil
- 34: Schwenkachse
- 35: Doppelpfeil
- 36: Doppelpfeil
- 37: Draht
- 38: Drahtbiegerolle
- 39: Halte- und Lagereinheit für Drahtbiegerolle
- 40: Schwenkachse
- 41: Doppelpfeil

## Patentansprüche

1. Vorrichtung zum Formen von Draht, insbesondere Federwinde- und -biegemaschine (10), mit einer Drahtführung (11), deren Einmündung (13) eine Drahtvorschubeinrichtung (15) vorgeordnet ist und deren eine sog. Drahtachse (12) definierenden Ausmündung (14) in die Drahtbewegungsbahn (18) hineinbewegbare Drahtbearbeitungswerkzeuge (19, 20, 21, 22), insbesondere Biege- und Schneidwerkzeuge zugeordnet sind, und mit einer eine Greifzange (24) umfassenden Transfereinrichtung (25), mittels derer ein geformter und vom übrigen Draht abgetrennter Drahtabschnitt (26) aus dem Drahtformungsbereich (23) herausführbar ist, wobei die der Transfereinrichtung zugeordnete Greifzange (24) den geformten Drahtabschnitt (26) nach dessen Abtrennung vom übrigen Draht in einer Lage hält, in der die Längsachse des abgetrennten Drahtendes (28) mit der Drahtachse (12) fluchtet,
**dadurch gekennzeichnet, dass**
die Transfereinrichtung (25) oberhalb der Ausmündung (14) der Drahtführung (11) in Richtung parallel zur Drahtachse (12) hin- und herverschiebbar gelagert (27) ist.

2. Vorrichtung nach Anspruch 1,
**dadurch gekennzeichnet, dass**
die Greifzange (24) um eine sich parallel zur Drahtachse (12) erstreckende Achse, insbesondere um die Drahtachse (12) selbst, verschwenkbar gelagert ist.

3. Vorrichtung nach Anspruch 1 oder 2,
**dadurch gekennzeichnet, dass**
die Transfereinrichtung (25) einen parallel zur Drahtachse (12) verschiebbar gelagerten (27) Kragbalken (31) umfaßt, an dessen freiem bzw. vorderem Ende ein Haltearm (32) für die Greifzange (24) verschwenkbar (33) gelagert ist derart, dass bei Bedarf diese aus dem Drahtformungsbereich (23) herausschwenkbar ist.

4. Vorrichtung nach Anspruch 3,
**dadurch gekennzeichnet, dass**
am Haltearm (32) zwei Antriebe, insbesondere elektromotorische Antriebe angeordnet sind, von denen der eine zum Verschwenken des Haltearms (32) und der andere zur Betätigung der Greifzange (24) dient.

5. Vorrichtung nach einem der Ansprüche 1 bis 4,
**dadurch gekennzeichnet, dass**
die Greifzange (24) an einem Kreuzschlitten befestigt ist derart, dass sie bei Bedarf in einer Ebene senkrecht zur Drahtachse (12) vertikal (35) und/oder horizontal (36) verfahrbar ist.

6. Vorrichtung nach einem der Ansprüche 3 oder 4,
**dadurch gekennzeichnet, dass**
der Haltearm (32) über einen Kreuzschlitten am Kragbalken (31) in einer Ebene senkrecht zur Drahtachse (12) vertikal und/oder horizontal verschiebbar gelagert ist.

7. Vorrichtung nach einem der Ansprüche 1 bis 6,
**dadurch gekennzeichnet, dass**
dem aus der Ausmündung (14) der Drahtführung (11) herausbewegten Draht (37) von vorne her bzw. stirnseitig eine Drahtbiegerolle (38) zustellbar ist, die vertikal und/oder horizontal verschiebbar und um eine Achse (40) parallel zur Drahtachse (12) verschwenkbar gelagert ist.

8. Vorrichtung nach Anspruch 7,
**dadurch gekennzeichnet, dass**
die Drahtbiegerolle (38) am Haltearm (32) der Transfereinrichtung (25) angeordnet ist, insbesondere über eine an dieser gesondert befestigbare Halte- und Lagereinheit (39).

9. Vorrichtung nach einem der Ansprüche 3 bis 8,
**dadurch gekennzeichnet, dass**
der Kragbalken (31) mittels eines hydraulischen oder elektromotorischen Antriebs in Richtung parallel zur Drahtachse (12) hin- und herbewegbar ist.

10. Vorrichtung nach einem der Ansprüche 3 oder 5 bis 9,
**dadurch gekennzeichnet, dass**
der Haltearm (32) manuell aus dem Drahtformungsbereich (23) herausschwenkbar ist.

11. Vorrichtung nach einem der Ansprüche 3, 4 oder 7 bis 10,
**dadurch gekennzeichnet, dass**
die Greifzange (24) am Haltearm (32) vertikal verfahrbar und der Haltearm (32) am Kragbalken (31) in einer Ebene senkrecht zur Drahtachse (12) horizontal verfahrbar gelagert ist bzw. umgekehrt.

## Claims

1. Device for the forming of wire, in particular a spring winding and bending machine (10), having a wire guide (11), the inlet (13) of which is mounted in front of a wire feed device (15) and the discharge (14) of which defining a so-called wire axis (12) in the wire's path of movement (18) is disposed with movable wire working tools (19, 20, 21, 22), in particular bending and cutting tools, and having a transfer unit (25) comprising a grip (24) by means of which a shaped wire section (26) separated from the rest of the wire can be guided out of wire-forming area (23), wherein the grip (24) disposed to the transfer unit holds the shaped wire section (26) following its separation from the rest of the wire in such a position that the longitudinal axis of the separated wire end (28) is in alignment with wire axis (12),
**characterized in that**
transfer unit (25) is mounted to move back and forth (27) above discharge (14) of wire guide (11) parallel to wire axis (12).

2. Device in accordance with claim 1, **characterized in that**
grip (24) is pivotably mounted around an axis extending parallel to wire axis (12), in particular around wire axis (12) itself.

3. Device in accordance with claim 1 or 2, **characterized in that**
transfer unit (25) comprises a displaceably-mounted (27) cantilever (31) parallel to wire axis (12) with a support arm (32) for grip (24) pivotably mounted (33) on its free or front end such that same can be pivoted out from wire-forming area (23) as needed.

4. Device in accordance with claim 3, **characterized in that**
two drives, in particular electromotive drives, are arranged on support arm (32), one of which serves for the pivoting of support arm (32) and the other for the operating of grip (24).

5. Device in accordance with one of claims 1 to 4, **characterized in that** grip (24) is affixed to a cross slide in such a manner that it is vertically (35) and/or horizontally (36) movable in a plane perpendicular to wire axis (12) as needed.

6. Device in accordance with one of claims 3 or 4, **characterized in that** support arm (32) is mounted to be vertically and/or horizontally displaceable in a plane perpendicular to wire axis (12) by means of a cross slide on cantilever (31).

7. Device in accordance with one of claims 1 to 6, **characterized in that** wire (37) moved out of discharge (14) of wire guide (11) is deliverable from the front or frontally to a wire-bending roller (38) mounted to be vertically and/or horizontally displaceable and pivotable about an axis (40) parallel to wire axis (12).

8. Device in accordance with claim 7, **characterized in that**
wire-bending roller (38) is arranged on support arm (32) of transfer unit (25), in particular by means of a retaining and support unit (39) separately affixable to same.

9. Device in accordance with one of claims 3 to 8, **characterized in that** cantilever (31) can be moved move back and forth parallel to wire axis (12) by means of a hydraulic or electromotive drive.

10. Device in accordance with one of claims 3 or 5 to 9, **characterized in that** support arm (32) can be manually pivoted out from wire-forming area (23).

11. Device in accordance with one of claims 3, 4, or 7 to 10, **characterized in that**
grip (24) is mounted on support arm (32) to be vertically movable and support arm (32) is mounted on cantilever (31) to be horizontally movable in a plane perpendicular to wire axis (12) or vice-versa.

## Revendications

1. Dispositif de mise en forme de fil, en particulier machine de pliage et d'enroulement de ressort (10), comportant un guide de fil (11) dont l'embouchure (13) est disposée en aval d'un dispositif d'avance de fil (15), et à laquelle sont affectés des outils de travail du fil (19, 20, 21, 22) pouvant être placé dans la trajectoire de déplacement du fil (18), en particulier des outils de pliage et de coupe, ce qu'on appelle une ouverture d'évacuation (14) définissant un axe de fil (12), et avec un dispositif de transfert (25) comportant une pince de saisie (24) au moyen de laquelle une section de fil mise en forme (26) et séparée du reste du fil peut être extraite de la zone de mise en forme de fil (23), la pince de saisie (24) affectée au dispositif de transfert maintenant en une position la section de fil mise en forme (26) après sa séparation du reste du fil dans laquelle l'axe longitudinal de l'extrémité de fil séparé (28) est aligné avec l'axe de fil (12),
**caractérisé en ce que**
le dispositif de transfert (25) est logé au dessus de l'ouverture d'évacuation (14) du guide de fil (11) en direction parallèle à l'axe de fil (12) en pouvant coulisser en va et vient.

2. Dispositif selon la revendication 1,
**caractérisé en ce que**
la pince de saisie (24) est logée de façon à pouvoir pivoter autour d'un axe s'étendant parallèlement à l'axe de fil (12), en particulier autour de l'axe de fil (12) lui-même.

3. Dispositif selon la revendication 1 ou 2,
**caractérisé en ce que**
le dispositif de transfert (25) comprend une poutre en porte à faux (31) logée de façon à pouvoir coulisser (27) en parallèle à l'axe de fil (12), à l'extrémité libre ou l'extrémité antérieure de laquelle un bras de maintien (32) pour la pince de saisie (24) est logé de manière pivotante (33) de manière telle que, lorsque nécessaire, celui-ci peut être pivoté hors de la zone de mise en forme de fil (23).

4. Dispositif selon la revendication 3,
**caractérisé en ce que**
deux entraînements, en particulier des entraînements par moteur électrique, sont disposés au bras de maintien (32), dont l'un sert à faire pivoter le bras de maintien (32) et l'autre à actionner la pince de saisie (24).

5. Dispositif selon l'une quelconque des revendications 1 à 4,
**caractérisé en ce que**
la pince de saisie (24) est fixée à un chariot porte-outil à mouvements croisés de manière telle qu'elle puisse être déplacée dans un plan perpendiculaire à l'axe de fil (12) verticalement (35) et/ou horizontalement (36).

6. Dispositif selon l'une quelconque des revendications 3 ou 4,
**caractérisé en ce que**
le bras de maintien (32) est logé par un chariot porte-outil à mouvements croisés à la poutre en porte à faux (31) de façon à pouvoir coulisser dans un plan perpendiculaire à l'axe de fil (12) verticalement et/ou horizontalement.

7. Dispositif selon l'une quelconque des revendications 1 à 6,
**caractérisé en ce que**
le fil (37) déplacé hors de l'ouverture d'évacuation (14) du guide de fil (11) peut être présenté de l'avant ou du côté frontal à un rouleau de pliage de fil (38) logé de façon à pouvoir coulisser verticalement et/ou horizontalement et pivoter autour d'un axe (40) parallèle à l'axe de fil (12).

8. Dispositif selon la revendication 7,
**caractérisé en ce que**
le rouleau de pliage de fil (38) est disposé au bras de maintien (32) du dispositif de transfert (25), en particulier au moyen d'une unité de maintien et de logement (39) pouvant être séparément fixée à celui-ci.

9. Dispositif selon l'une quelconque des revendications 3 à 8,
**caractérisé en ce que**
la poutre en porte à faux (31) peut être déplacée en va et vient au moyen d'un entraînement hydraulique ou à moteur électrique dans une direction parallèle à l'axe de fil (12).

10. Dispositif selon l'une quelconque des revendications 3 ou 5 à 9,
**caractérisé en ce que**
le bras de maintien (32) peut être pivoté manuellement hors de la zone de mise en forme de fil (23).

11. Dispositif selon l'une quelconque des revendications 3, 4 ou 7 à 10,
**caractérisé en ce que**
la pince de saisie (24) peut être déplacée verticalement au bras de maintien (32) et le bras de maintien (32) à la poutre en porte à faux (31) est logé de façon à pouvoir être déplacé horizontalement dans un plan perpendiculaire à l'axe de fil (12) ou l'inverse.
